# EUROPÄISCHE PATENTSCHRIFT

(11) **EP 2 704 981 B1**
(45) Veröffentlichungstag und Bekanntmachung des Hinweises auf die Patenterteilung: **06.05.2015**
(21) Anmeldenummer: 12719927.1
(22) Anmeldetag: 22.03.2012
(51) Int. Cl.: B67C 9/00, B67D 1/04

(54) **VORRICHTUNG ZUM ENTLEEREN EINES BEHÄLTNISSES MIT EINER FLÜSSIGKEIT**
DEVICE FOR EMPTYING A CONTAINER WITH A LIQUID
DISPOSITIF POUR VIDER UN RÉCIPIENT REMPLI DE LIQUIDE

(30) Priorität: 05.05.2011 DE 102011100563
(43) Veröffentlichungstag der Anmeldung: 12.03.2014
(73) Patentinhaber: Leibinger GmbH, 79331 Teningen (DE)
(72) Erfinder: LEIBINGER, Benedikt, 79104 Freiburg (DE)
(74) Vertreter: Goy, Wolfgang
(86) Internationale Anmeldenummer: PCT/DE2012/000310
(87) Internationale Veröffentlichungsnummer: WO 2012/149918

(56) Entgegenhaltungen:
- WO-A1-87/06922
- WO-A1-2010/055057
- AT-U2- 7 079
- FR-A- 1 150 289
- US-A- 3 306 503
- US-A1- 2009 095 776

## Beschreibung

Die Erfindung betrifft eine Vorrichtung zum Entleeren eines Behältnisses mit einer insbesondere zum Verzehr bestimmten Flüssigkeit nach dem Oberbegriff des Patentanspruchs 1.

Ein besonderes Anwendungsgebiet der erfindungsgemäßen Entleervorrichtung ist das Entleeren einer mit Sekt gefüllten Flasche nach einer Flaschengärung. Nichtsdestoweniger ist die erfindungsgemäße Entleervorrichtung allgemein zum Entleeren eines Behältnisses gedacht, welches mit einer Flüssigkeit befüllt ist, beispielsweise mit einer zum Verzehr bestimmten Flüssigkeit.

Bei der Flaschengärung von Sekt setzen sich in der Flasche Feststoffe ab, welche nach dem Gärprozeß entfernt werden müssen. Hierzu ist das sogenannte Transvasierverfahren bekannt. Dies bedeutet, daß der Sekt nach der Gärung aus der Flasche entleert wird, um die nicht erwünschten Feststoffe abzufiltern. Bei dem Transvasierverfahren wird bislang CO₂ oder ein anderes Druckgas wie beispielsweise Stickstoff oder Sterilluft in die Flasche eingegeben, so daß darin ein Überdruck entsteht. Durch diesen Überdruck wird der Sekt aus der Flasche hinausgepreßt.

Die Verwendung von CO₂ ist jedoch unerwünscht, weil es sich durch den Kontakt mit dem Sekt in diesem löst. Bei einer labormäßigen Untersuchung des Sektes im Hinblick auf das enthaltene CO₂ ist dann nicht klar, ob es sich bei dem Sekt tatsächlich um mittels einer Flaschengärung hergestellten Sekt handelt. Denn es ist chemisch nachweisbar, wenn das CO₂ nicht durch Gärung entstanden ist, sondern eine andere Herstellungsquelle besitzt. Es kann dann der Schluß naheliegen, daß es sich nicht um Sekt, sondern um Schaumwein mit zugesetztem CO₂ handelt. Aber auch die anderen Druckgase sind nicht ohne Weiteres akzeptabel.

Die US 2009/0 095 776 A1 zeigt eine Vorrichtung zum Entleeren einer Flasche. Die Vorrichtung weist dabei einen Stopfen als Aufsatz auf, welcher in die obere Öffnung der Flasche in der Art eines Korkens hineingesteckt wird. In diesem Stopfen befindet sich neben einem Gaszuführungsrohr für einen Ballon ein zusätzliches, durchgehendes Röhrchen. Durch Aufblähen des Ballons wird der in der Flasche befindliche Wein durch dieses Röhrchen hinausgepreßt. Weiterhin ist ein flexibler Stab an dem Stopfen angeordet. Dieser ermöglicht es, daß im unteren Bereich sich befindende Flüssigkeit beim Aufblähen des Ballons daran vorbeistreichen kann.

Die FR 1 150 289 A zeigt ein Verfahren zum Entleeren sowie zum Befüllen eines Behältnisses mit einer Flüssigkeit. Zum Entleeren wird in das mit der Flüssigkeit befüllte Behältnis von oben her ein Rohr eingeführt, welches von einem Ballon umgeben ist. Zum Entleeren des Behältnisses wird dieser Ballon aufgebläht, so daß dadurch die Flüssigkeit sukzessive hinausgepreßt wird. Die Flüssigkeit fließt dabei über einen Hahn ab, welcher sich im Bodenbereich des Behältnisses befindet. Zum Befüllen des leeren Behältnisses kann über den im Bodenbereich des Behältnisses befindlichen Hahn Flüssigkeit zugeführt werden. Dadurch wird der im Ausgangszustand voll aufgeblähte Ballon in die Ausgangsstellung zurück gefaltet, indem die im Ballon befindliche Luft sukzessive über das Rohr entweicht.

Die US 3 306 503 A zeigt eine Vorrichtung sowie ein Verfahren zum Entleeren eines Behältnisses in der Art einer Flasche. Zu diesem Zweck wird ein Rohr durch die Öffnung des Behältnisses in dieses hineingesteckt. Umgeben ist das Rohr von einer aufblasbaren Blase. Zum Entleeren des Behältnisses wird über das Rohr der Blase Luft zugeführt, so daß diese sich aufbläht. Die im Behältnis befindliche Flüssigkeit wird dadurch durch eine Öffnung nach außen hindurchgepreßt, welche sich im Bodenbereich des Behältnisses befindet.

Die WO 2010/055 057 A1 zeigt eine Vorrichtung der eingangs angegebenen Art zum Entleeren einer mit einer Flüssigkeit gefüllten Flasche. Zu diesem Zweck wird ein Rohr in die Flasche eingeführt, welche von einem Ballon umgeben ist. Das Rohr weist dabei außerhalb des Ballons eine Öffnung auf. Durch Zuführen von Luft wird der Ballon aufgebläht. Dadurch wird aufgrund des in der Flasche herrschenden Überdrucks die Flüssigkeit durch das untere Ende des Rohres nach oben gepreßt, wo die Flüssigkeit dann austritt.

Die AT 007 079 U2 zeigt eine Bewässerungsanlage, bei der ein Behälter vorgesehen ist, in welchem sich eine geschlossene Blase aus einem flexiblen Werkstoff befindet. Diesem wird über eine Zuführung Wasser zugeführt. Gleichzeitig wird Wasser, welches sich außerhalb der Blase, jedoch innerhalb des Behälters befindet über eine Leitung abgeführt. Das System funktioniert dabei umgekehrt entsprechend. Sinn und Zweck ist es, daß man zwei verschiedene Kammern in Form von Wasserreservoirs hat, wobei sich in dem einen Wasserreservoir das Wasser absetzen kann, um so beim Gießen die Pflanzenqualität zu verbessern.

Die WO 87/06922 A1 zeigt einen Container zum Speichern von zwei verschiedenen Flüssigkeiten, ohne daß diese miteinander in Kontakt gelangen. Ein Anwendungsgebiet sind dabei Ölfrachter, bei welchen der Laderaum nach Entladen des Öls mit Wasser befüllt werden soll. Ein anderes Anwendungsgebiet ist der Transport von Flüssigkeiten in Lastwagen, wobei nach der Entladung einer Flüssigkeit einer ersten Art eine Flüssigkeit zweiter Art durchgeführt werden soll. Dabei ist ein Behälter vorgesehen, welcher zwei Öffnungen aufweist. Der einen Öffnung ist dabei eine Blase zugeordnet. Diese definiert eine erste Kammer, während der Raum zwischen der Außenmantelfläche dieser Blase und dem Behältnis eine Kammer definiert.

Der Erfindung liegt die Aufgabe zugrunde, die bekannte Vorrichtung zum gaskontaktlosen Entleeren eines Behältnisses zu verbessern.

Die technische Lösung ist gekennzeichnet durch die Merkmale des Patentanspruchs 1.

Dadurch ist eine effektive Vorrichtung zur gaskontaktlosen Entleerung von Flüssigkeit aus einem Behältnis, beispielsweise von Sekt aus der Flasche nach einer Flaschengärung geschaffen. Die Vorrichtung zeichnet sich dadurch aus, daß die Flüssigkeit während des Entleerprozesses berührungslos von Gas aus dem Behältnis entleert werden kann. Der Vorteil dieser Vorrichtung besteht somit darin, daß die Flüssigkeit nach dem Entleeren aus dem Behältnis keinerlei Gasentbindung, Gasaustausch oder Gaseintrag unterliegt. Die Durchführung des Verfahrens sieht vor, daß in das Behältnis wenigstens ein ballonartiger Körper eingeführt wird. Dieser kann im Ausgangszustand beliebig geformt sein. Indem dieser ballonartige Körper nach dem Einführen in das Behältnis mittels eines Mediums befüllt wird, wird dadurch ein durch den ballonartigen Körper definierter Innenraum innerhalb des Behältnisses geschaffen. Die in dem Behältnis befindliche Flüssigkeit wird durch diesen Überdruck durch eine entsprechende Öffnung nach außen gedrückt oder gepreßt. Alternativ kann dieser relative Überdruck auch durch Anlegen eines Unterdrucks, nämlich durch Absaugen der Flüssigkeit erzeugt werden. Da der ballonartige Körper flüssigkeitsdicht sowie gasdicht ist, gelangt das in diesem ballonartigen Körper befindliche Expansionsmedium nicht in Kontakt mit der Flüssigkeit. Nach dem Entleeren der Flüssigkeit aus dem Behältnis wird das in dem ballonartigen Körper befindliche Medium wieder abgepumpt, so daß der entleerte ballonartige Körper aus dem Behältnis wieder herausgenommen und für den nächsten Entleervorgang bereitgestellt werden kann.

Dem wenigstens einen ballonartigen Körper ist ein länglicher Träger zugeordnet, mit dessen Hilfe der ballonartige Körper in das Behältnis eingeführt wird. Dieser längliche Träger ist dabei im allgemeinsten Sinne zu verstehen. Grundsätzlich handelt es sich bei diesem Träger um ein längliches, schmales Gebilde, welches sich problemlos zusammen mit dem ballonartigen Körper durch die Öffnung des Behältnisses hindurch in dieses Behältnis einführen läßt. Umgekehrt läßt sich die Baueinheit aus länglichem Träger und ballonartigem Körper wieder problemlos aus dem Behältnis herausziehen, wenn der Entleervorgang abgeschlossen ist.

Der Träger ist an einer Kappe angeordnet. Dies bedeutet, daß nach dem Einführen des Trägers in das Behältnis diese Kappe auf der Behältnisöffnung aufliegt und somit einen flüssigkeitsdichten sowie gasdichten Abschluß mit des Behältnisöffnung schafft.

Die Kappe weist eine seitliche Öffnung auf, durch die hindurch die Flüssigkeit hinausgepreßt wird.

Die Weiterbildung gemäß Anspruch 2 schlägt vor, daß der ballonartige Körper ausdehnbar ist. Dies bedeutet, daß sich dieser ballonartige Körper beim Einfüllen des Mediums in der Art eines Luftballons ausdehnt und - umgekehrt - beim Entweichen oder beim Abpumpen des Mediums wieder in seine Ausgangsform zurückkehrt. Wenn der ausdehnbare ballonartige Körper beispielsweise mit Luft gefüllt wird und nach dem Entleeren des Behältnisses mit der Flüssigkeit die Luftzuführung geöffnet wird, entweicht die Luft aus dem ballonartigen Körper selbständig, wie wenn man aus einem Luftballon die Luft herausläßt. Denn der ballonartige Körper zieht sich aufgrund seiner Flexibilität zusammen und drückt dabei die darin befindliche Luft hinaus. Dies hat zur Folge, daß beim Einführen des ballonartigen Körpers in das Behältnis dieser nur ein sehr geringes Volumen einnimmt, so daß der Einführvorgang problemlos durchgeführt werden kann.

Alternativ ist es gemäß Anspruch 3 auch denkbar, daß der ballonartige Körper nicht ausdehnbar ist.

Eine bevorzugte Weiterbildung gemäß Anspruch 4 schlägt vor, daß sich der wenigstens eine ballonartige Körper gezielt aufblasen läßt, und zwar so, daß sämtliche in dem Behältnis enthaltene Flüssigkeit problemlos aus diesem Behältnis hinausgepreßt werden kann. Technisch kann dies derart umgesetzt werden, daß der ballonartige Körper entsprechend profiliert ist, d. h. daß sich zunächst das Profil im Bereich des Behältnisbodens aufbläht, um dann sukzessive hin zur Behältnisöffnung zu wandern. Alternativ ist es auch möglich, daß mehrere ballonartige Körper vorgesehen sind, beispielsweise ein erster ballonartiger Körper im Bodenbereich des Behältnisses, ein zweiter ballonartiger Körper im Mittelbereich des Behältnisses sowie schließlich ein dritter ballonartiger Körper im Behältnishalsbereich. Diese werden der Reihe nach aufgebläht.

Die Weiterbildung gemäß Anspruch 5 schlägt eine erste Ausführungsform des Trägers in Form eines Rohres vor. Der Grundgedanke besteht darin, daß der oder die ballonartigen Körper an einem Rohr angeordnet ist/sind, wobei der ballonartige Körper dieses Rohr umhüllt. Wenn dann durch das Rohr hindurch dem ballonartigen Körper ein Expansionsmedium zugeführt wird, bläht sich der ballonartige Körper um das Rohr herum auf. Zu diesem Zweck ist das Rohr entsprechend der Anzahl der ballonartigen Körper mit entsprechenden Öffnungen zum Austritt des Expansionsmediums versehen. Die Verwendung eines Rohres hat den Vorteil, daß es zusammen mit dem ballonartigen Körper sehr einfach in das Behältnis eingeführt werden kann.

Die Weiterbildung gemäß Anspruch 6 schlägt eine zweite Ausführungsform des Trägers in Form eines oder mehrerer Stäbe vor, an dem der ballonartige Körper anliegt. Grundsätzlich ist es dabei auch denkbar, daß die beiden Ausführungsformen Rohr/Stab kombiniert sind. Der Stab ist dabei im allgemeinsten Sinne zu verstehen. Es handelt sich dabei um ein längliches Gebilde. Im Gegensatz zu dem vorbeschriebenen Rohr befindet sich jedoch dieser Stab nicht im Inneren des ballonartigen Körpers, sondern der Stab und der ballonartige Körper liegen nebeneinander. Der Vorteil dieses Stabes ist zum einen, daß der ballonartige Körper auf einfache Weise in den Behälter eingeführt werden kann, da der Stab und der ballonartige Körper gewissermaßen eine Baueinheit bilden. Zum anderen hat der Stab den Vorteil, daß er beim Aufblähen des ballonartigen Körpers zwischen der Außenhülle dieses ballonartigen Körpers und der Innenwand des Behältnisses zu liegen kommt. Dadurch wird automatisch ein kleiner Spalt zwischen der Außenhülle des ballonartigen Körpers und der Innenwand des Behältnisses geschaffen, durch welche Flüssigkeit hin zur Behälteröffnung entweichen kann. Der Vorteil liegt somit darin, daß sich auch nach dem vollständige Aufblähen des ballonartigen Körpers keine Flüssigkeitsblasen in dem Behältnis bilden können. Die Flüssigkeit dieser Flüssigkeitsblasen kann durch den vorbeschriebenen Spalt problemlos durch die Behälteröffnung entweichen.

Die Weiterbildung gemäß Anspruch 7 schlägt verschiedene Ausgestaltungen des Stabes vor. Zum einen kann er biegbar sein, so daß er sich automatisch an die jeweiligen Konturen anpaßt. Der Stab kann aber auch relativ starr sein. In diesem Fall ist er so geformt, daß er an die Innenkontur des Behältnisses angepaßt ist.

Weiterhin schlägt die Weiterbildung gemäß Anspruch 8 vor, daß das vordere Ende des Stabes mit dem vorderen Ende des ballonartigen Körpers verbunden ist. Hierzu kann eine Kunststoffschnur oder dgl. dienen. Der Vorteil ist, daß in der Ausgangsstellung der ballonartige Körper durch die Fixierung am vorderen Ende des Stabes eine gestreckte Ausgangsposition einnimmt und dadurch problemlos durch die Behälteröffnung hindurch in das Behältnis eingeführt werden kann. Ein weiterer Vorteil besteht darin, daß sich eine etwaig verbleibende Flüssigkeitsblase im Bodenbereich des Behältnisses hin zum Träger entweichen muß.

Die Weiterbildung gemäß Anspruch 9 schlägt vor, daß die äußere Oberfläche des ballonartigen Körpers Erhebungen, insbesondere noppenförmige Erhebungen aufweist. Zwischen diesen Erhebungen kann sich ein Spalt zum Entweichen der Flüssigkeit ausbilden. Denn dadurch kann sich - wie bereits im Zusammenhang mit dem Stab beschrieben - automatisch ein Spalt zwischen der Außenhülle des ballonartigen Körpers und der Innenwand des Behältnisses einstellen, durch welche Flüssigkeit hin zur Behälteröffnung entweichen kann. Der Vorteil liegt somit wiederum darin, daß sich auch nach dem vollständige Aufblähen des ballonartigen Körpers keine Flüssigkeitsblasen in dem Behältnis bilden können. Die Flüssigkeit dieser Flüssigkeitsblasen kann durch den vorbeschriebenen Spalt problemlos durch die Behälteröffnung entweichen. Die noppenförmigen Erhebungen können beispielsweise rautenförmig ausgebildet sein.

Gemäß der Weiterbildung in Anspruch 10 kann als Medium zum Befüllen des oder der ballonartigen Körper ein Gas, insbesondere Luft, oder eine Flüssigkeit, insbesondere Wasser, verwendet werden.

Ausführungsbeispiele einer erfindungsgemäßen Entleervorrichtung zum Entleeren einer mit Flüssigkeit gefüllten Behältnis nach einer Behältnisgärung werden nachfolgend anhand der Zeichnungen beschrieben. In diesen zeigt:
- Fig. 1 a bis 1 g: eine erste Ausführungsform, wobei verschiedene Verfahrensabschnitte dargestellt sind;
- Fig. 2: eine zweite Ausführungsform der Vorrichtung;
- Fig. 3a bis 3d: eine dritte Ausführungsform der Vorrichtung unter Verwendung von drei ballonartigen Körpern, ebenfalls in verschiedenen Verfahrensabschnitten;
- Fig. 4a bis 4g: eine vierte Ausführungsform, wobei verschiedene Verfahrensabschnitte dargestellt sind.

Fig. 1 a der ersten Ausführungsform der Entleervorrichtung zeigt ein Behältnis 1 mit einer Behältnisöffnung 2. Die Entleervorrichtung besteht zunächst aus einem Rohr 3, welches in einer Kappe 4 gehalten ist. Dieses Rohr 3 ist unterseitig offen. Außerdem weist es am oberen Ende eine Zuführungsöffnung für ein Medium auf. Die Kappe 4 weist schließlich noch eine seitliche Öffnung 5 auf.

Auf das Rohr 3 ist ein flexibler Körper 6 aufgeschoben und mit seinem oberen Umfangsrand dicht an der Kappe 4 befestigt. Dieser Körper 6 kann zu einer Art Ballon aufgeblasen werden.

Die Funktionsweise ist wie folgt:
Die Entleervorrichtung wird mit dem Rohr 3 voran in das Behältnis 1 durch das Behältnisnöffnung 2 hindurch eingeführt. Das Behältnis 1 ist dabei mit Flüssigkeit 7 gefüllt. Fig. 1b zeigt die Situation, wenn die Entleervorrichtung vollständig eingeführt ist und dabei die Kappe 4 dicht auf der Behältnisöffnung 2 aufliegt.

Fig. 1c zeigt, wie dem Rohr 3 ein Expansionsmedium 8, insbesondere Luft (aber auch alternativ ein hydraulisches Expansionsmedium), zugeführt wird. Dieses Expansionsmedium 8 tritt aus der unteren Öffnung des Rohres 3 aus und bläht dadurch den Körper 6 zu einem ballonartigen Körper 6 auf. Dadurch entsteht im Innern des Behältnisses 1 ein auf die Flüssigkeit 7 wirkenden Druck. Dieser befördert die Flüssigkeit nach oben, so daß dieser über die Öffnung 5 aus des Behältnisses 1 austreten kann. Die Endsituation ist in Fig. 1d dargestellt. Sie zeigt, wie der ballonförmige Körper 6 vollständig an der Innenwand des Behältnisses 1 anliegt und daher die Flüssigkeit 7 komplett aus des Behältnisses 1 entleert worden ist.

Anschließend muß die Entleervorrichtung wieder aus dem Behältnis 1 herausgezogen werden. Zu diesem Zweck wird an das Rohr 3 ein Vakuum angelegt und beispielsweise die Kappe 4 etwas nach oben bewegt, so daß in das Behältnis 1 Luft einströmen kann. Da sich der ballonförmige Körper 6 dann zusammenzieht, legt er sich letztendlich wieder dicht an das Rohr 3 an, wie dies in Fig. 1f erkennbar ist.

Schließlich kann die gesamte Entleervorrichtung aus dem Behältnis 1 wieder herausgezogen werden (Fig. 1 g).

Fig. 2 zeigt eine etwas modifizierte Ausführungsform des ballonartigen Körpers 6. Hier ist gezeigt, daß sich der ballonartige Körper 6 beim Einfüllen des Mediums profiliert aufbläht, und zwar so, daß zunächst der Bodenbereich des Behältnisses 1 ausgefüllt wird, anschließend der mittlere Behältnisnbereich und schließlich der Halsbereich des Behältnisses 1.

Fig. 3a bis 3d zeigt eine weitere modifizierte Ausführungsform der Entleervorrichtung. Hier sind insgesamt drei übereinander fixierte ballonförmige Körper 6 vorgesehen, welche auf dem Rohr 3 dieses umhüllend angeordnet sind. Jedem dieser drei ballonförmigen Körper 6 ist eine Austrittsöffnung aus dem Rohr 3 zugeordnet.

Bei dieser Ausführungsvariante wird zunächst der unterste ballonförmige Körper 6 aufgebläht (Fig. 3b), anschließend der mittlere ballonförmige Körper 6 (Fig. 3c) sowie schließlich der oberste ballonförmige Körper 6 (Fig. 3d). Dadurch wird die Flüssigkeit 7 sukzessive nach oben in Richtung Öffnung 5 gepreßt und tritt dort aus.

Fig. 4a bis 4d zeigt eine weitere modifizierte Ausführungsform der Entleervorrichtung. Das Grundprinzip hier besteht darin, daß statt eines Rohres 3 an der Kappe 4 ein Stab 9 angeordnet ist. Dieser Stab 9 besteht insbesondere aus Kunststoff und ist als längliches, flexibles Gebilde ausgebildet. Im Gegensatz zu dem Rohr 3 ragt der Stab 9 nicht in den ballonartigen Körper 6, sondern der ballonartige Körper 6 und der Stab 9 befinden sich vielmehr Seite an Seite. Das vordere Ende des ballonartigen Körpers 6 ist dabei mit dem vorderen Ende des Stabes 9 über eine Schnur 10 oder dgl. verbunden.

Weiterhin ist in den Fig. 4b bis 4e erkennbar, daß das obere Ende des ballonartigen Körpers 6 im Bereich der Ventilöffnung der Kappe 4 direkt an der Innenwand der in dieser Kappe 4 ausgebildeten axialen Durchgangsbohrung anliegt. Dies hat den Vorteil, daß kein Spalt bestehen bleibt, mit dem die Flüssigkeit 7 in Berührung kommen könnte. Diese Ausbildung ist auch bei den vorbeschriebenen Ausführungsformen anwendbar.

Das Grundprinzip der Entleerung entspricht demjenigen Grundprinzip, wie es zuvor bereits beschrieben worden ist. Dies bedeutet, daß der Stab 9 mit seinem ballonartigen Körper 6 in die Behältnisöffnung 2 des Behältnisses 1 eingeführt wird (Fig. 4a und 4b). Nach Öffnen eines Ventils wird der ballonartige Körper 6 mit Luft gefüllt, so daß durch den damit verbundenen Verdrängungseffekt über das Auslaßventil die Flüssigkeit 7 aus dem Behältnis 1 hinausgepreßt wird und somit austritt (Fig. 4c und 4d).

Anschließend wird die Luft aus dem ballonartigen Körper 6 wieder abgelassen. Zu diesem Zweck wird an das Rohr 3 ein Vakuum angelegt und beispielsweise die Kappe 4 etwas nach oben bewegt, so daß in das Behältnis 1 Luft einströmen kann. Da es sich bei diesem ballonartigen Körper 6 um eine Art Luftballon handelt, zieht sich dieser automatisch zusammen und drückt dabei die im ballonartigen Körper 6 enthaltene Luft hinaus (Fig. 4e). Schließlich kann dann die Entleervorrichtung wieder aus dem Behältnis 1 herausgezogen und für einen nachfolgenden Entleervorgang verwendet werden (Fig. 4f).

Der Vorteil in der Verwendung des vorbeschriebenen Stabes 9 liegt darin, daß dieser beim Befüllen des ballonartigen Körpers 6 mit Luft zwischen der Außenmantelfläche dieses ballonartigen Körpers 6 und der Innenmantelfläche des Behältnisses 1 dergestalt zu liegen kommt, daß sich längs des Stabes 9 ein Spalt ausbildet. Dadurch ist eine Möglichkeit geschaffen, daß sämtliche Flüssigkeit aus dem Behältnis 1 entweichen kann, sofern sich irgendwelche Flüssigkeitsblasen bilden sollten, wenn sich der ballonartige Körper 6 entsprechend ungünstig aufblähen sollte. Dies ist in der Schnittdarstellung zu Fig. 4d erkennbar. Dabei reduziert sich der Spalt mit zunehmender Expansion des ballonartigen Körpers 6 selbstständig. Der Luftspalt sorgt quasi selbst dafür, sich zu minimieren bzw. zu eliminieren.

### Bezugszeichenliste

- 1: Behältnis
- 2: Behältnisöffnung
- 3: Rohr
- 4: Kappe
- 5: Öffnung
- 6: Ballonartiger Körper
- 7: Flüssigkeit
- 8: Expansionamedium
- 9: Stab
- 10: Schnur

## Patentansprüche

1. Vorrichtung zum Entleeren eines eine Behältnisöffnung aufweisenden Behältnisses (1) in Form einer mit einer insbesondere zum Verzehr bestimmten Flüssigkeit (7) gefüllten Flasche,
mit einem Aufsatz für die Behältnisöffnung (2), wobei dieser Aufsatz eine Öffnung (5) aufweist, durch die hindurch die Flüssigkeit (7) aus dem Behältnis (1) abführbar ist, mit wenigstens einem, gegenüber der Flüssigkeit (7) flüssigkeitsdichten sowie gasdichten, ballonartigen Körper (6) sowie
mit einem, dem ballonartigen Körper (6) zugeordneten, länglichen Träger, welcher am Aufsatz angeordnet ist,
wobei zunächst der Träger zusammen mit dem wenigstens einen ballonartigen Körper (6) in das mit der Flüssigkeit (7) befüllte Behältnis (1) einführbar ist und
wobei anschließend der wenigstens eine ballonartige Körper (6) mit einem Expansionsmedium (8) befüll- und aufblähbar ist oder sich mit einem Expansionsmedium (8) füllt und sich aufbläht, so daß der ballonartige Körper (6) das Innere des Behältnisses (1) ausfüllt und dabei die Flüssigkeit (7) mit Überdruck aus dem Behältnis (1) hinauspreßbar ist, wobei
der Aufsatz eine auf die Behältnisöffnung (2) aufsetzbare, nach dem Aufsetzen auf der Behältnisöffnung (2) flüssigkeitsdicht sowie gasdicht aufliegende Kappe (4) ist,
daß der ballonartige Körper (6) mit seinem oberen Umfangsrand dicht an der Kappe (4) befestigt ist **dadurch gekennzeichnet,**
**daß** die in der Kappe (4) vorgesehene seitliche Öffnung (5) zum Austreten der Flüssigkeit (7) seitlich am ballonartigen Körper (6) mündet.

2. Vorrichtung nach Anspruch 1,
**dadurch gekennzeichnet,**
**daß** sich der ballonartige Körper (6) beim Zuführen des Expansionsmediums (8) ausdehnt und nach dem Entweichen des Expansionsmediums (8) wieder in seine Ausgangsform zurückkehrt.

3. Vorrichtung nach Anspruch 1,
**dadurch gekennzeichnet,**
**daß** der ballonartige Körper (6) nicht ausdehnbar ist.

4. Vorrichtung nach einem der vorhergehenden Ansprüche,
**dadurch gekennzeichnet,**
**daß** der wenigstens eine ballonartige Körper (6) oder die ballonartigen Körper (6) derart
aufblähbar ist/sind, daß der Innenraum des Behältnisses (1) sukzessive vom bezuglich der Behältnisöffnung (2)
entfernten Ende bis hin zur Behältnisöffnung (2) ausgefüllt wird.

5. Vorrichtung nach einem der vorhergehenden Ansprüche,
**dadurch gekennzeichnet,**
**daß** der Träger ein Rohr (3) ist, auf dem der wenigstens eine ballonartige Körper (6) flüssigkeitsdicht sowie gasdicht angeordnet ist und dieses zumindest teilweise umhüllt und dabei im Grundzustand an diesem Rohr (3) anliegt, und
**daß** das Rohr (3) wenigstens eine Austrittsöffnung für das Expansionsmedium (8) aufweist, über welche das dem Rohr (3) zugeführte Expansionsmedium (8) in den ballonartigen Körper (6) eintritt und diesen aufbläht und über welche das Expansionsmedium (8) wieder entweicht.

6. Vorrichtung nach einem der vorhergehenden Ansprüche 1 bis 4,
**dadurch gekennzeichnet,**
**daß** als Träger wenigstens ein Stab (9) vorgesehen ist, an dem der ballonartige Körper (6) anliegt.

7. Vorrichtung nach Anspruch 6,
**dadurch gekennzeichnet,**
**daß** der Stab (9) entweder biegbar ist oder hinsichtlich seiner Längskontur an die Innenkontur des Behältnisses (1) angepaßt ist.

8. Vorrichtung nach Anspruch 6 oder 7,
**dadurch gekennzeichnet,**
**daß** das in das Behältnis einzuführende vordere Ende des Stabes (9) mit dem vorderen Ende des ballonartigen Körpers (6) mittels einer Schnur (10) oder mittels eines Drahtes oder dgl. verbunden ist.

9. Vorrichtung nach einem der vorhergehenden Ansprüche,
**dadurch gekennzeichnet,**
**daß** die äußere Oberfläche des ballonartigen Körpers (6) Erhebungen, insbesondere noppenförmige Erhebungen aufweist.

10. Vorrichtung nach einem der vorhergehenden Ansprüche,
**dadurch gekennzeichnet,**
**daß** als Expansionsmedium (8) zum Befüllen des ballonartigen Körpers (6) ein Gas, insbesondere Luft, oder eine Flüssigkeit, insbesondere Wasser, vorgesehen ist.

## Claims

1. A device for emptying a container (1) encompassing a container opening in the form of a bottle filled with a liquid (7), which is in particular intended for consumption,
comprising a top piece for the container opening (2), wherein this top piece encompasses an opening (5), through which the liquid (7) can be discharged from the container (1),
comprising at least one balloon-like body (6), which is liquid-tight as well as gas-tight with respect to the liquid (7), as well as
comprising an elongated support, which is assigned to the balloon-like body (6) and which is arranged at the top piece,
wherein the support, together with the at least one balloon-like body (6), can initially be inserted into the container (1), which is filled with the liquid (7), and wherein the at least one balloon-like body (6) can subsequently be filled and inflated with an expansion medium (8) or fills with an expansion medium (8) and inflates, so that the balloon-like body (6) fills the interior of the container (1) and the liquid (7) can thereby be pressed out of the container (1) with overpressure, wherein
the top piece is a cap (4), which can be attached to the container opening (2) and which, after being attached to the container opening (2), bears on in a liquid-tight manner as well as in a gas-tight manner,
that the upper peripheral edge of the balloon-like body (6) is tightly fastened to the cap (4),
**characterised in**
**that** the lateral opening (5), which is provided in the cap (4), discharges laterally at the balloon-like body (6) for the liquid to escape.

2. The device according to claim 1,
**characterised in**
**that** the balloon-like body (6) expands in response to supplying the expansion medium (8) and returns back into its initial shape after the expansion medium (8) has escaped.

3. The device according to claim 1,
**characterised in**
**that** the balloon-like body (6) is not expandable.

4. The device according to one of the preceding claims,
**characterised in**
**that** the at least one balloon-like body (6) or the balloon-like body (6) is/are inflatable such that the interior of the container (1) is filled successively from the remote end from the container opening (2) to the container opening (2).

5. The device according to one of the preceding claims,
**characterised in**
**that** the support is a pipe (3), on which the at least one balloon-like body (6) is arranged in a liquid-tight manner as well as in a gas-tight manner, and at least partially covers said pipe and thereby rests against said pipe (3) in the basic state, and
**that** the pipe encompasses at least one outlet opening for the expansion medium (8), via which the expansion medium (8) supplied to the pipe (3) enters into the balloon-like body (6) and inflates the latter and via which the expansion medium (8) escapes again

6. The device according to one of the preceding claims 1 to 4, **characterised in**
**that** at least one bar (9) is provided as support, against which the balloon-like body (6) rests.

7. The device according to claim 6,
**characterised in**
**that** the bar (9) is either bendable or is adapted to the inner contour of the container (1) with regard to its longitudinal contour.

8. The device according to claim 6 or 7,
**characterised in**
**that** the front end of the bar (9), which is to be inserted into the container, is connected to the front end of the balloon-like body (6) by means of a string (10) or by means of a wire or the like.

9. The device according to one of the preceding claims,
**characterised in**
**that** the outer surface of the balloon-like body (6) encompasses elevations, in particular burled elevations.

10. The device according to one of the preceding claims,
**characterised in**
**that** provision is made as expansion medium (8) for filling the balloon-like body (6) for a gas, in particular air, or a liquid, in particular water.

## Revendications

1. Dispositif pour vider un récipient (1) présentant une ouverture de récipient sous forme d'une bouteille remplie avec un liquide (7) destiné en particulier à la consommation,
présentant un recouvrement pour l'ouverture de récipient (2), sachant que ce recouvrement présente une ouverture (5) à travers laquelle le liquide (7) peut être évacué du récipient (1),
comprenant au moins un corps de type ballon (6) étanche aux fluides par rapport au liquide (7) et étanche aux gaz, ainsi
qu'un support longitudinal attribué au corps de type ballon (6), lequel est disposé sur le recouvrement,
sachant que pour commencer, le support peut être introduit conjointement avec l'au moins un corps de type ballon (6) dans le récipient (1) rempli de liquide (7) et sachant qu'ensuite, l'au moins un corps de type ballon (6) peut être rempli et gonflé avec un agent d'expansion (8) ou se remplit et gonfle avec un agent d'expansion (8), de sorte que le corps de type ballon (6) remplit l'intérieur du récipient (1) et faire sortir ainsi le liquide (7) par compression hors du récipient (1) par une surpression, sachant que
le recouvrement est un bouchon (4) pouvant être placé sur l'ouverture de récipient (2), reposant en étanchéité fluidique et gazeuse après avoir été placé sur l'ouverture de récipient (2), que le corps de type ballon (6) est fixé par son bord périphérique supérieur de façon étanche sur le bouchon (4),
**caractérisé en ce que** l'ouverture latérale (5) prévue dans le bouchon pour faire sortir le liquide (7) débouche sur le côté du corps de type ballon (6).

2. Dispositif selon la revendication 1, **caractérisé en ce que** le corps de type ballon (6) se dilate lorsque l'agent d'expansion (8) entre et retrouve sa forme de départ lorsque l'agent d'expansion (8) s'échappe.

3. Dispositif selon la revendication 1, **caractérisé en ce que** le corps de type ballon (6) ne peut pas se dilater.

4. Dispositif selon l'une des revendications précédentes, **caractérisé en ce que** l'au moins un ou les corps de type ballon (6) peu(ven)t être gonflé(s) de telle sorte que l'intérieur du récipient (1) est rempli successivement de l'extrémité éloignée par rapport à l'ouverture du récipient (2) jusqu'à l'ouverture du récipient (2).

5. Dispositif selon l'une des revendications précédentes, **caractérisé en ce que** le support est un tube (3) sur lequel l'au moins un corps de type ballon (6) est disposé en étanchéité fluidique et gazeuse et entoure celui-ci au moins partiellement et repose sur ce tube (3) dans son état de base, et
que le tube (3) présente au moins une ouverture d'évacuation pour l'agent d'expansion (8), par laquelle l'agent d'expansion (8) amené au tube (3) pénètre dans le corps de type ballon (6) et gonfle celui-ci et par laquelle l'agent d'expansion (8) est à nouveau évacué.

6. Dispositif selon l'une des revendications précédentes 1 à 4, **caractérisé en ce qu'**au moins une tige (9) est prévue en tant que support, sur laquelle le corps de type ballon (6) repose.

7. Dispositif selon la revendication 6, **caractérisé en ce que** la tige (9) est soit flexible, soit peut être adaptée au contour intérieur du récipient (1) par rapport à son contour longitudinal.

8. Dispositif selon la revendication 6 ou 7, **caractérisé en ce que** l'extrémité avant de la tige (9), conduisant vers l'intérieur du récipient, est reliée à l'extrémité avant du corps de type ballon (6) via un cordon (10) ou via un fil ou similaire.

9. Dispositif selon l'une des revendications précédentes, **caractérisé en ce que** la surface extérieure du corps de type ballon (6) présente des bossements, en particulier des bossements en forme de picots.

10. Dispositif selon l'une des revendications précédentes, **caractérisé en ce qu'**un gaz, en particulier de l'air, ou un liquide, en particulier de l'eau, est prévu en tant qu'agent d'expansion (8) pour remplir le corps de type ballon (6).
